# EUROPÄISCHE PATENTSCHRIFT

(11) **EP 0 900 735 B1**
(45) Veröffentlichungstag und Bekanntmachung des Hinweises auf die Patenterteilung: **29.11.2000**
(21) Anmeldenummer: 98116395.9
(22) Anmeldetag: 29.08.1998
(51) Int. Cl.: B65C 9/46

(54) **Etikettiervorrichtung mit mindestens zwei separaten Etikettenzuführeinheiten zu einem einzigen Drucker**
Labelling device comprising at least two separate label feeding units for a single printer
Dispositif d'étiquetage comprenant au moins deux alimentations distinctes en étiquettes pour une seule imprimante

(30) Priorität: 05.09.1997 DE 19738799
(43) Veröffentlichungstag der Anmeldung: 10.03.1999
(73) Patentinhaber: Espera Werke GmbH, 47058 Duisburg (DE)
(72) Erfinder: Korthäuer, Manfred, 45479 Mühlheim (Ruhr) (DE); Oldach, Detlef, 40489 Düsseldorf (DE)
(74) Vertreter: Cohausz & Florack

(56) Entgegenhaltungen:
- EP-A- 0 362 976
- US-A- 4 768 435

## Beschreibung

Die Erfindung betrifft einen Drucker zum Bedrucken von auf einem Trägerstreifen lösbar angebrachten Etiketten, insbesondere Warenetiketten, mit einer Etikettenzuführeinheit, die einen Abstreifkopf mit einer Auflagefläche umfaßt, auf der das jeweils zu bedruckende Etikett aufliegt, sowie einer Druckvorrichtung mit einem Druckkopf zum Bedrucken des auf der Auflagefläche aufliegenden Etiketts, sowie mit Mitteln zum Wegfördern des vom Trägerstreifen gelösten und bedruckten Etiketts zur Ware.

Eine Druckvorrichtung dieser Art ist aus der Praxis bekannt. Die DE 32 16 258 A1 betrifft ein tragbares Etikettengerät zum Anbringen und Delaminieren von bedruckten Etiketten, welche hintereinander auf einem Trägerband angeordnet sind.

Ferner ist aus der US 3,997,384 eine Vorrichtung mit einer Vielzahl von permanenten Etikettenzuführeinheiten bekannt.

Ein Nachteil solcher bekannter Druckvorrichtungen ist die Notwendigkeit, bei Bedarf einer anderen Etikettenvorlage, z.B. mit einer anderen Farbe, Grafik oder Beschriftung, den Trägerstreifen mit den Etiketten (Bonrolle) manuell auszutauschen. Auf diese Weise wird ein kontinuierlicher Betrieb verhindert, wenn mehr als eine Etikettenart beschriftet werden soll, insbesondere, wenn die Wahl der Vorlage sich erst aus unmittelbar vor der Beschriftung ergebenden Parametern ergibt, wie dies beispielsweise bei einer Kombination eines Druckers mit einer Wiegevorrichtung der Fall sein kann. Bei einer solchen Kombination kann es wünschenswert sein, für bestimmte Gewichte automatisch gewogener Gegenstände bestimmte Etikettenvorlagen zu verwenden, auf die dann das gemessene Gewicht aufgedruckt wird, wobei die benötigte Vorlage von einem Gegenstand zum nächsten wechseln kann. Das bedeutet, daß im ungünstigsten Fall zwischen jedem Etikett die Bonrolle ausgetauscht werden müßte, was ein wirtschaftliches Etikettieren unmöglich macht.

Eine Möglichkeit, auch bei der Verwendung verschiedener Vorlagen einen unterbrechungsfreien Betrieb zu gewährleisten, wird in der US 47 68 435 vorgeschlagen. Hier werden zwei Drucker für das Bedrucken von zwei verschiedenen Vorlagen verwendet. Diese Alternative nimmt jedoch wesentlich mehr Platz in Anspruch als eine Druckvorrichtung mit einem Drucker und macht die Vorrichtung auch deutlich teurer.

Weitere Vorrichtungen zum Bedrucken mehrerer Vorlagen ohne Notwendigkeit zum Wechseln der Vorlagerollen werden in der EP 0 309 659 und in der EP 0 362 976 beschrieben. Die Vorrichtungen beider Druckschriften kommen dazu mit einem einzigen Drucker aus. In beiden Fällen werden jedoch Papierstücke bedruckt, die nach dem Druckvorgang abgeschnitten werden. Hierdurch ist es möglich, jeweils das Ende einer ausgewählten Papiervorratsrolle vorzuziehen, zum Drucker zu führen, abzuschneiden und das freie Ende nach dem Druckvorgang wieder zurückzuschieben, um anschließend das Ende einer anderen Vorratsrolle auszuwählen.

Ein solches Vorgehen ist jedoch nicht möglich, wenn statt Papierstücken selbstklebende, auf einem Trägerstreifen angebrachte Etiketten bedruckt werden sollen, da nach dem Bedrucken und Abstreifen eines Etiketts der etikettenfreie Trägerstreifen übrigbleibt, der wieder untergebracht werden muß, wobei außerdem zum sauberen Bedrucken stets eine straffe Führung des Trägerstreifens gewährleistet sein muß.

Der Erfindung liegt also die Aufgabe zugrunde, bei einem Drucker der eingangs genannten Art die Möglichkeit zu schaffen, verschiedene Etikettenvorlagen zu bedrucken, wobei jeweils eine Etikettenvorlage einem Trägerstreifen zugeordnet ist, ohne daß die Notwendigkeit besteht, mit Etiketten versehene Trägerstreifen auszutauschen oder mehrere Druckvorrichtungen zu verwenden.

Erfindungsgemäß wird diese Aufgabe bei einem Drucker mit den Merkmalen des Oberbegriff dadurch gelöst, daß dem Drucker mindestens zwei separate Etikettenzuführeinheiten zugeordnet sind, wobei die mindestens zwei Auflageflächen einerseits und der Druckkopf andererseits relativ zueinander bewegbar sind derart, daß sich jeweils eine der Auflageflächen in der Druckposition befindet.

Vorteil dieser erfindungsgemäßen Vorrichtung ist, daß mit einem einzigen Drucker und einer einzigen Druckvorrichtung unterschiedliche Etikettenvorlagen verwendet werden können. Beispielsweise können Packungen unterhalb eines vorgegebenen Gewichts mit einem anderen Etikett, auf dem eine zugeordnete Artikelbezeichnung, ein bestimmter Grundpreis, etc. vorgedruckt ist, etikettiert werden als Packungen oberhalb dieser Gewichtsgrenze. Des weiteren ermöglicht die erfindungsgemäße Lösung Checkweighing und eine Preisauszeichnung mit individuellen Etiketten. Schließlich liegt der Vorteil nicht nur in der Möglichkeit der Verwendung mehrerer unterschiedlicher Etikettvorlagen, sondern es kann auch vorgesehen werden, daß mehrere Trägerstreifen mit gleichen Etiketten verwendet werden und daß der Drucker beim Ende eines mit Etiketten versehenen Trägerstreifens selbständig auf einen anderen Trägerstreifen umschaltet, so daß die Produktion für einen Wechsel der mit Etiketten versehenen Trägerstreifen nicht unterbrochen zu werden braucht.

Eine besonders einfache und zuverlässige Zufuhrmöglichkeit der Trägerstreifen zu den Abstreifköpfen ergibt sich aus einer bevorzugten Ausführungsform des erfindungsgemäßen Druckers, bei der die mindestens zwei Etikettenzuführeinheiten jeweils eine Abwickelhaspel zum Abwickeln einer Bonrolle, welche aus dem Trägerstreifen und den lösbar darauf angebrachten Etiketten zusammengesetzt ist, eine Aufwickelhaspel zum Aufwickeln des etikettenfreien Trägerstreifens und einem Abstreifkopf umfassen. Einer solche Ausführungsvariante erlaubt auch ein straffes Führen der Trägerstreifen über die Abstreifköpfe, so daß diese stets flach und gerade aufliegen und sauber bedruckt werden können.

Vorzugsweise handelt es sich bei dem Drucker um einen Thermodrucker, bei dem die Thermoleiste die temperaturempfindlichen Etiketten durch lokale Erwärmung bedruckt. Der erfindungsgemäße Drucker kann aber auch auf einem Thermotransfer-, einem Tintenstrahl-, einem Matrix- oder einem Laserdruckverfahren basieren.

In einer bevorzugten Ausführungsform der Erfindung sind außerdem die Abstreifköpfe ortsfest und der Druckkopf ist bewegbar und kann jeweils über den Abstreifkopf, über den das gerade benötigte Etikett geführt wird, positioniert werden, um das Etikett zu bedrucken. Auf diese Weise ist eine einfache Zuführungsmöglichkeit für die Trägerstreifen möglich, da innerhalb einer Etikettenzuführeinheit keine Bewegung der einzelnen Elemente untereinander stattfindet.

Alternativ ist es aber auch möglich, daß der Druckkopf ortsfest ist und mindestens einer der Abstreifköpfe bewegbar, wobei in diesem Fall bevorzugt alle Abstreifköpfe gemeinsam bewegbar sind.

Die Anordnung der mindestens zwei Abstreifköpfe erfolgt vorzugsweise in einer Linie.

Eine alternative Anordnung der mindestens zwei Abstreifköpfe auf einer Teilkreisbahn oder einer Kurvenbahn ermöglicht jedoch eine einfachere Ausführung der Mittel zum Wegfördern des vom Trägerstreifen gelösten und bedruckten Etiketts zur Ware.

Im folgenden wird die erfindungsgemäßen Druckvorrichtung an beispielhaften Ausführungen anhand von Zeichnungen näher erläutert. Dabei zeigt:
- Fig. 1 ein erstes Ausführungsbeispiel eines erfindungsgemäßen Druckers mit beweglicher Druckvorrichtung und
- Fig. 2 ein zweites Ausführungsbeispiel eines erfindungsgemäßen Druckers mit beweglichen Abstreifköpfen.

In Figur 1 ist ein Drucker (1) dargestellt, der die gleichzeitige Nutzung von drei verschiedenen Etikettenvorlagen ermöglicht.

Der Drucker (1) beinhaltet drei Etikettenzuführeinheiten (12a,12b,12c), die jeweils eine Abwickelhaspel (2a,2b,2c), eine Aufwickelhaspel (3a,3b,3c) und einen Abstreifkopf (6a,6b,6c) umfassen. Auf jede der Abwickelhaspel (2a,2b,2c) wird eine Bonrolle (4a,4b,4c) aufgebracht, die aus einem Trägerstreifen (5a,5b,5c) und damit verbundenen Etiketten besteht. Der Trägerstreifen (5a,5b,5c) wird jeweils über den Abstreifkopf (6a,6b,6c), der der gleichen Etikettenzuführeinheit (12a,12b,12c) zugeordnet ist, zu einer Aufwickelhaspel (3a,3b,3c) umgelenkt. Die drei mit Auflagefläche und Abstreifkante versehenen Abstreifköpfe (6a,6b,6c) sind in einer Linie hintereinander angeordnet. Neben den Etikettenzuführeinheiten (12a,12b,12c) ist des weiteren eine in Richtung oder Gegenrichtung des eingezeichneten Pfeils verschiebbare Druckvorrichtung (13) vorgesehen, die eine Thermoleiste (7) und einen Etikettenförderer (9), der von der Thermoleiste (7) bis zu einem Stempel (11) reicht, umfaßt. Die Thermoleiste (7) ist hier senkrecht über dem ersten Abstreifkopf (6a) positioniert, so daß der Druckkopf (8) der Auflagefläche des ersten Abstreifkopfes (6a) gegenüber liegt. Die Thermoleiste (7), die in Figur 1 aus Platzgründen stehend angeordnet ist, kann alternativ auch liegend angebracht werden.

Der Drucker (1) arbeitet wie folgt: Die Druckvorrichtung (13) wird aus seiner aktuellen Position derart verschoben, daß der Druckkopf (8) der Thermoleiste (7) genau in Druckposition über der Auflagefläche des Abstreifkopfes (6a,6b,6c) gebracht wird, über den der Trägerstreifen (5a,5b,5c) der ausgewählten Bonrolle geführt wird. Während des Bewegungsvorgangs in/entgegen der Pfeilrichtung wird die Druckvorrichtung (13) eventuell etwas angehoben und nach Beendigung der Bewegung wieder abgesenkt. Auf der Auflagefläche des Abstreifkopfes (6a,6b,6c) liegt ein noch nicht bedrucktes Etikett auf. Das temperaturempfindliche Etikett wird nun von dem Druckkopf (8) der Thermoleiste (7) auf bekannte Weise durch lokale Erhitzung bedruckt. Anschließend löst sich durch die Bewegung des Trägerstreifens (5a,5b,5c) in Richtung der Aufwickelhaspel (3a,3b,3c) das Etikett an der Abstreifkante des Abstreifkopfes (6a,6b,6c) von dem Trägerstreifen (5a,5b,5c) und wird von dem Etikettenförderer (9), der z.B. einen Saugfuß oder ein Saugband umfassen kann, aufgenommen und zu dem Stempel (11) befördert. Der Weg des Etikettenförderers (9) liegt dabei so, daß es nicht zu einer Kollision des Etiketts mit den anderen Abstreifkanten kommt. Auf der Auflagefläche des Abstreifkopfes (6a,6b,6c) liegt nun das nächste, noch unbedruckte Etikett auf. Die Aufbringung des bedruckten Etiketts (10) auf den (nicht dargestellten) zu etikettierenden Gegenstand erfolgt in Figur 1 mit einem Stempel (11). Anstelle eines Stempels ist aber jede andere Art eines Etikettiersystems einsetzbar, wie beispielsweise eine Aufbringung mit einem Siegelarm oder mit einem blasenden System.

Figur 2 zeigt eine zweite erfindungsgemäße Ausführungsform eines Drucker (1), der die gleichzeitige Nutzung von drei verschiedenen Etikettensorten ermöglicht.

Der Drucker (1) umfaßt die gleichen Elemente wie der Drucker aus Figur 1 und auch deren Zusammenwirken ist das gleiche.

Im Gegensatz zu den Abstreifköpfen des Druckers aus Figur 1 sind hier jedoch die in einer Linie angeordneten Abstreifköpfe (6a,6b,6c) gemeinsam in Richtung oder Gegenrichtung des eingezeichneten Pfeils verschiebbar. Die Druckvorrichtung (13) dagegen ist in dem Ausführungsbeispiel der Figur 2 ortsfest angebracht.

Wie bereits zu Figur 1 erwähnt, ist die Thermoleiste nicht notwendigerweise stehend anzubringen. Die Thermoleiste (7) ist in Figur 2 liegend über dem ersten Abstreifkopf (6a) positioniert, so daß der Druckkopf (8) der Auflagefläche des Abstreifkopfes (6a) gegenüber liegt.

Der Drucker (1) aus Figur 2 arbeitet wie folgt:

Die Gesamtheit der Abstreifköpfe (6a,6b,6c) wird aus ihrer aktuellen Position derart verschoben, daß die Auflagefläche des Abstreifkopfes (6a,6b,6c), über den der gewünschte Trägerstreifen (5a,5b,5c) geführt wird, genau in Druckposition unter der Druckkopf (8) der Thermoleiste (7) gebracht wird. Während des Bewegungsvorgangs in/entgegen der Pfeilrichtung wird die Druckvorrichtung (13) auch bei der hier verwendeten ortsfesten Druckvorrichtung eventuell etwas angehoben und nach Beendigung der Bewegung wieder abgesenkt. Die weitere Arbeitsweise entspricht der zu dem Ausführungsbeispiel aus Figur 1 beschriebenen.

### Bezugszeichenliste

- 1: Drucker
- 2a: erste Abwickelhaspel
- 2b: zweite Abwickelhaspel
- 2c: dritte Abwickelhaspel
- 3a: erste Aufwickelhaspel
- 3b: zweite Aufwickelhaspel
- 3c: dritte Aufwickelhaspel
- 4a: erste Bonrolle mit Trägerstreifen und Etiketten
- 4b: zweite Bonrolle mit Trägerstreifen und Etiketten
- 4c: dritte Bonrolle mit Trägerstreifen und Etiketten
- 5a: erster Trägerstreifen
- 5b: zweiter Trägerstreifen
- 5c: dritter Trägerstreifen
- 6a: erster Abstreifkopf mit Auflagefläche und Abstreifkante
- 6b: zweiter Abstreifkopf mit Auflagefläche und Abstreifkante
- 6c: dritter Abstreifkopf mit Auflagefläche und Abstreifkante
- 7: Thermoleiste
- 8: Druckkopf
- 9: Etikettenförderer
- 10: Etikett
- 11: Stempel
- 12a: erste Etikettenzuführeinheit
- 12b: zweite Etikettenzuführeinheit
- 12c: dritte Etikettenzuführeinheit
- 13: Druckvorrichtung

## Patentansprüche

1. Drucker (1) zum Bedrucken von auf einem Trägerstreifen (5a,5b,5c) lösbar angebrachten Etiketten (10), insbesondere Warenetiketten, mit einer Etikettenzuführeinheit (12a,12b,12c), die einen Abstreifkopf (6a,6b,6c) mit einer Auflagefläche umfaßt, auf der das jeweils zu bedruckende Etikett aufliegt, sowie einer Druckvorrichtung (13) mit einem Druckkopf (8) zum Bedrucken des auf der Auflagefläche aufliegenden Etiketts, sowie mit Mitteln (9) zum Wegfördern des vom Trägerstreifen gelösten und bedruckten Etiketts zur Ware,
**dadurch gekennzeichnet**,
daß dem Drucker (1) mindestens zwei separate Etikettenzuführeinheiten (12a,12b) zugeordnet sind, wobei die mindestens zwei Auflageflächen einerseits und der Druckkopf (8) andererseits relativ zueinander bewegbar sind derart, daß sich jeweils eine der Auflageflächen in der Druckposition befindet.

2. Drucker nach Anspruch 1,
**dadurch gekennzeichnet**, daß die mindestens zwei Etikettenzuführeinheiten (12a,12b) jeweils eine Abwickelhaspel (2a,2b,2c) zum Abwickeln einer Bonrolle (4a,4b,4c), welche aus dem Trägerstreifen und den lösbar darauf angebrachten Etiketten zusammengesetzt ist, eine Aufwickelhaspel (3a,3b,3c) zum Aufwickeln des etikettenfreien Trägerstreifens und einen Abstreifkopf (6a,6b,6c) umfassen.

3. Drucker nach Anspruch 1 oder 2,
**dadurch gekennzeichnet,** daß das von dem Drucker (1) eingesetzte Druckverfahren ein Thermo-, ein Thermotransfer-, ein Tintenstrahl-, ein Matrix- oder ein Laserdruckverfahren ist.

4. Drucker nach einem der vorangehenden Ansprüchen,
**dadurch gekennzeichnet**, daß die mindetens zwei Abstreifköpfe (6a,6b,6c) ortsfest sind und daß der Druckkopf (8) bewegbar ist.

5. Drucker nach einem der Ansprüche 1-3,
**dadurch gekennzeichnet**, daß der Druckkopf (8) ortsfest ist und daß mindestens einer der Abstreifköpfe (6a,6b,6c) bewegbar ist.

6. Drucker nach Anspruch 5,
**dadurch gekennzeichnet**, daß alle Abstreifköpfe (6a,6b,6c) gemeinsam bewegbar sind.

7. Drucker nach einem der vorangehenden Ansprüchen,
**dadurch gekennzeichnet**, daß die Abstreifköpfe (6a,6b,6c) in einer Linie angeordnet.

8. Drucker nach einem der Ansprüche 1-6,
**dadurch gekennzeichnet**, daß die Abstreifköpfe (6a,6b,6c) auf einer Teilkreisbahn oder einer Kurvenbahn angeordnet sind.

## Claims

1. A printer (1) for printing labels (10) detachably attached to a carrying strip (5a, 5b, 5c), in particular product labels, with a label feed unit (12a, 12b, 12c) comprising a stripping head (6a, 6b, 6c) with a bearing surface with which the respective label to be printed is in contact, as well as a printing device (13) with a print head (8) for printing the label in contact with the bearing surface, and with means (9) for conveying the label that has been printed and detached from the carrying strip to the product, characterized in that at least two separate label feed units (12a, 12b) are provided with the printer (1), where the minimum of two bearing surfaces on the one hand and the print head (8) on the other hand can be moved relative to one another in such a way that one of the bearing surfaces is always in the printing position.

2. A printer according to Claim 1, characterized in that the minimum of two label feed units (12a, 12b) each includes one uncoiler (2a, 2b, 2c) for uncoiling a feed roll (4a, 4b, 4c) which is composed of the carrying strip and the labels detachably attached to it, a coiler (3a, 3b, 3c) for winding up the label-free carrying strip and a stripping head (6a, 6b, 6c).

3. A printer according to Claim 1 or 2, characterized in that the printing method used by the printer (1) is a thermal printing method, a thermal transfer printing method, an inkjet printing method, a matrix printing method or a laser printing method.

4. A printer according to one of the preceding claims, characterized in that the minimum of two stripping heads (6a, 6b, 6c) are stationary and the print head (8) can be moved.

5. A printer according to one of Claims 1 through 3, characterized in that the print head (8) is stationary, and at least one of the stripping heads (6a, 6b, 6c) is movable.

6. A printer according to Claim 5, characterized in that all the stripping heads (6a, 6b, 6c) can be moved jointly.

7. A printer according to one of the preceding claims, characterized in that the stripping heads (6a, 6b, 6c) are arranged in a line.

8. A printer according to one of Claims 1 through 6, characterized in that the stripping heads (6a, 6b, 6c) are arranged on a partial circular path or on a curved path.

## Revendications

1. Imprimante (1) pour imprimer des étiquettes (10) fixées avec possibilité de détachement sur une bande de support (5a, 5b. 5c), notamment des étiquettes de marchandises, comprenant une unité (12a, 12b, 12c) d'alimentation en étiquettes qui comporte une tête d'enlèvement (6a, 6b, 6c) avec une surface d'appui, et comprenant un dispositif d'impression (13) doté d'une tête d'impression (8) pour imprimer l'étiquette reposant sur la surface d'appui, ainsi que de moyens (9) pour évacuer vers la marchandise l'étiquette détachée de la bande de support et imprimée,
**caractérisée** en ce qu'au moins deux unités séparées (12a, 12b, 12c) d'alimentation en étiquettes sont associées à l'imprimante (1), les deux surfaces d'appui ou plus d'une part et la tête d'impression (8) d'autre part étant à mobilité relative de telle sorte qu'une des surfaces d'appui se trouve chaque fois dans la position d'impression.

2. Imprimante selon la revendication 1, **caractérisée** en ce que les deux unités ou plus (12a, 12b, 12c) d'alimentation en étiquettes comprennent chacune un dérouleur (2a, 2b, 2c), pour dérouler un rouleau d'étiquettes (4a, 4b, 4c) qui est constitué de la bande de support et des étiquettes fixées avec possibilité de détachement sur cette bande, un enrouleur (3a, 3b, 3c) pour enrouler la bande de support dépourvue d'étiquettes, et une tête d'enlèvement (6a, 6b, 6c).

3. Imprimante selon la revendication 1 ou 2, **caractérisée** en ce que le procédé d'impression utilisé par l'imprimante (1) est un procédé de thermo-impression, d'impression par transfert thermique, d'impression par jet d'encre, d'impression matricielle ou d'impression laser.

4. Imprimante selon l'une quelconque des revendications précédentes, **caractérisée** en ce que les deux têtes d'enlèvement (6a. 6b, 6c) ou plus sont stationnaires, et en ce que la tête d'impression (8) est mobile.

5. Imprimante selon l'une quelconque des revendications 1 à 3, **caractérisée** en ce que la tête d'impression (8) est stationnaire, et en ce qu'au moins une des têtes d'enlèvement (6a, 6b, 6c) est mobile.

6. Imprimante selon la revendication 5, **caractérisée** en ce que toutes les têtes d'enlèvement (6a, 6b, 6c) sont conjointement mobiles.

7. Imprimante selon l'une quelconque des revendications précédentes, **caractérisée** en ce que les têtes d'enlèvement (6a, 6b, 6c) sont disposées en ligne.

8. Imprimante selon l'une quelconque des revendications 1 à 6, **caractérisée** en ce que les têtes d'enlèvement (6a, 6b, 6c) sont disposées sur une trajectoire en forme de cercle partiel ou sur une trajectoire courbe.
